# EUROPÄISCHE PATENTSCHRIFT

(11) **EP 1 059 149 B1**
(45) Veröffentlichungstag und Bekanntmachung des Hinweises auf die Patenterteilung: **08.05.2002**
(21) Anmeldenummer: 00112304.1
(22) Anmeldetag: 08.06.2000
(51) Int. Cl.: B26B 13/28

(54) **Schere mit einer Gangscheibe**
Scissors with a glide disk
Cisailles avec un disque de glissement

(30) Priorität: 10.06.1999 DE 29910126 U
(43) Veröffentlichungstag der Anmeldung: 13.12.2000
(73) Patentinhaber: "DOVO" Stahlwaren Bracht GmbH & Co. KG, 42719 Solingen (DE)
(72) Erfinder: Böning, Helmut, 42697 Solingen (DE)
(74) Vertreter: Prietsch, Reiner, Dipl.-Ing.

(56) Entgegenhaltungen:
- EP-A- 0 904 902
- DE-A- 2 827 679
- DE-A- 3 447 962
- DE-A- 19 514 097
- US-A- 2 239 851

## Beschreibung

Die Erfindung betrifft eine Schere mit einer in eine Ansenkung in der Auflaufkurve eines der beiden Scherenteile eingelassenen Gangscheibe, auf deren freiliegender Scheibenfläche die Auflaufkurve des anderen Scherenteils beim Öffnen und Schließen gleitet (e.g. DE-A-3447962).

Bekanntlich haben Scheren halmseitig von der Gelenkschraube eine Gangstelle, die als Gegenlager die insbesondere beim Schließen der Schere auf deren Blätter näherungsweise rechtwinkelig zur Ebene der Schließ- und Öffnungsbewegung wirkende Kraft aufnimmt. Von der Konstruktion der Gangstelle hängt es ab, ob die Schere beim Schließen einen gleichmäßigen Gang hat, uzw. beispielsweise auch dann, wenn die beiden aufeinandertreffenden Schneidkanten der Blätter nicht völlig ebenmäßig sind.

Die Gangstelle kann zum Beispiel aus geschliffenen Flächen der beiden Scherenteile, mit halmseitig anschließenden Freischliffen bestehen. Die Freischliffe erzeugen die Auflaufkurven oder sogenannten Halbmonde der beiden Scherenteile.

Wesentlich weniger aufwendig ist es, zwischen den Scherenteilen eine Federplatte anzuordnen, die an ihrem einen Ende von der Gelenkschraube durchgriffen wird und deren anderes, spitz zulaufendes Ende in eine halmseitig von der Gelenkschraube in dem einen Scherenteil angebrachte Körnung eingreift. Federplatten führen allerdings selten zu einem gleichmäßigen Gang der Schere, ermüden frühzeitig, können sich dann aus ihrer Sollposition verdrehen und begünstigen eine Verschmutzung der Schere im Gelenkbereich.

Eine demgegenüber vorteilhaftere Konstruktion hat die Schere der einleitend angegebenen Gattung. Die Gangscheibe, die in der Regel aus PTFE besteht, kann einen streifenförmigen, halbkreisförmigen oder kreisförmigen Umriß haben, ist in ihre Ansenkung gewöhnlich eingepreßt und bietet eine ausreichend große Oberfläche um ein Abkippen oder Verkanten des anderen Scherenteils zu verhindern. Die freiliegende Scheibenfläche, die zum Beispiel 0,2 mm über die Gelenkfläche des betreffenden Scherenteils übersteht, verhindert zudem ein Aufrauhen der Gegengelenkfläche des anderen Scherenteils.

Der Neuerung liegt die Aufgabe zugrunde, eine Schere der einleitend angegebenen Gattung zu schaffen, die einen noch gleichmäßigeren Gang, auch bei geringfügigen Mängeln in der Ebenmäßigkeit der aufeinandertreffenden Schneidkanten oder/und nach langjährigem bzw. intensivem Gebrauch, aufweist.

Diese Aufgabe ist neuerungsgemäß dadurch gelöst, daß die Gangscheibe in der Ansenkung elastisch gelagert ist.

Diese in erste Linie in der Höhenrichtung elastische Lagerung gleicht fertigungs- oder gebrauchsbedingte, geringfügige Unebenmäßigkeiten der Schneidkanten der Scherenteile, die anderenfalls zu einem ungleichmäßigen Gang führen würden, zumindest weitgehend aus. Dasselbe gilt im Prinzip auch für Unebenmäßigkeiten der Auflaufkurve, auf die äußerstenfalls sogar verzichtet, bzw. die durch einen einfachen Freischliff ersetzt werden könnte.

Die Ansenkung kann zur Aufnahme elastischer Lagermittel für die Gangscheibe gestuft ausgebildet sein (Anspruch 2).

Insbesondere kann die elastische Lagerung der Gangscheibe aus einem in der Ansenkung, vorzugsweise auf deren unterer Stufe, angeordneten O-Ring bestehen (Anspruch 3).

Der O-Ring wird zweckmäßig in die Ansenkung eingeklebt (Anspruch 4). Alternativ kann der O-Ring auch in einem Hinteroder Unterschnitt gehalten sein, der z.B. durch Erodieren geschaffen werden kann.

Um die Gangscheibe sicher in der Ansenkung zu halten, geht diese vorzugsweise in eine Bohrung mit gegenüber dem Durchmesser der Ansenkung verringertem Durchmesser über, und die Gangscheibe hat einen in die Bohrung eingreifenden Zapfen (Anspruch 5). Die Bohrung kann eine Durchgangs- oder eine Sackbohrung sein.

Bevorzugt umgibt der O-Ring den Zapfen der Gangscheibe reibschlüssig (Anspruch 6).

Versuche haben ergeben, daß der O-Ring am besten eine Shorehärte von im Bereich von A70 P 583 haben soll, damit die Gangscheibe einerseits die vor allem auch rechtwinklig zu ihrer freiliegenden Fläche auf sie wirkenden Gegenkräfte elastisch aufnehmen kann, andererseits nicht unter diesen Gegenkräften in die Ansenkung ausweicht (Anspruch 7).

In der Zeichnung ist ein Ausführungsbeispiel einer Schere nach der Neuerung vereinfacht dargestellt. Es zeigt:
- Figur 1: eine Aufsicht auf die Schere und
- Figur 2: eine erste Ausführungsform des Gelenkbereiches der Schere in einem vergrößerten Teilschnitt entsprechend der Linie II-II in Fig. 1, und
- Figur 3: eine zweite Ausführungsform des Gelenkbereiches in einem vergrößerten Teilschnitt entsprechend der Linie II-II in Figur 1.

Die Scherenteile 1 und 2 der in Fig. 1 dargestellten Schere sind wie üblich über eine Gelenkschraube 3 verbunden. Im Bereich des durch die Linie 4 begrenzten, sog. Halbmondes des Scherenteils 2 ist in letzteres eine Gangscheibe 5 so eingelassen, daß ihre freiliegende, sichtbare Scheibenfläche geringfügig, z.B. 0,2 mm über den Halbmond oder die Auflaufkurve übersteht, so daß der in der Figur nicht sichtbare Halbmond des Scherenteils 1 sich beim Öffnen und Schließen auf dieser Scheibenfläche abstützt.

Die Gangscheibe 5 ist in dem Scherenteil 2 insbesondere höhenelastisch gelagert. Die in den Figuren 2 und 3 dargestellten Schnitte zeigen zwei Ausführungsformen. In beiden Fällen hat die vorzugsweise aus PTFE bestehende Gangscheibe 5 einen Scheibenkopf 5a und einen Scheibenzapfen 5b. Der Scheibenkopf 5a sitzt weitgehend in einer gestuften Ansenkung 6 mit einer zentralen Bohrung 7. Letztere kann eine Sackbohrung (Fig. 2) oder eine Durchgangsbohrung (Fig. 3) sein.

In der Ansenkung 6, auf deren unterer Stufe, sitzt in beiden Ausführungsformen ein O-Ring 8, der den Zapfen 5b der Gangscheibe 5 umschließt, während ihr Scheibenkopf 5a auf dem O-Ring 8 ruht. Die Gangscheibe 5 ist dadurch vor allem in Richtung des Doppelpfeiles 10 in geringem Maße elastisch verschieblich gelagert. Deshalb kann sie im Bereich der Auflaufkurven der beiden Scherenteile 1 und 2 in Richtung des Doppelpfeiles 10 beim Öffnen und vor allem beim Schließen auftretende, unterschiedliche Anpreßkräfte ausgleichen. Die unterschiedlichen Anpreßkräfte können z.B. durch Bearbeitungsungenauigkeiten der Auflaufkurven, Verschleiß, Fremdkörper oder kleine Unebenmäßigkeiten der Schneidkanten 1a, 2a der Scherenteile 1 und 2 bedingt sein.

In der Ausführungsform gemäß Fig. 2 ist der O-Ring 8 in die untere Stufe der Ansenkung 6 eingeklebt, wie bei 9 angedeutet.

In der Ausführungsform gemäß Fig. 3 wird der O-Ring 8 in der unteren Stufe der Ansenkung 6 formschlüssig gehalten, und zwar dadurch, daß letztere dort einen geringfügigen Hinterschnitt hat. Ein solcher Hinterschnitt läßt sich ohne Schwierigkeiten herstellen, insbesondere dann, wenn die Ansenkung durch Elektroerosion geschaffen oder fertigbearbeitet wird.

## Patentansprüche

1. Schere mit einer in eine Ansenkung (6) in der Auflaufkurve eines der beiden Scherenteile (1, 2) eingelassenen Gangscheibe (5), auf deren freiliegender Scheibenfläche die Auflaufkurve des anderen Scherenteils beim Öffnen und Schließen gleitet, **dadurch gekennzeichnet, daß** die Gangscheibe (5) in der Ansenkung (6) elastisch gelagert ist.

2. Schere nach Anspruch 2, **dadurch gekennzeichnet, daß** die Ansenkung (6) gestuft ausgebildet ist.

3. Schere nach Anspruch 1 oder 2, **dadurch gekennzeichnet, daß** die elastische Lagerung der Gangscheibe (5) aus einem in der Ansenkung (6) angeordneten O-Ring (8) besteht.

4. Schere nach einem der Ansprüche 1 bis 3, **dadurch gekennzeichnet, daß** der O-Ring (8) in die Ansenkung (6) eingeklebt ist.

5. Schere nach einem der Ansprüche 1 bis 4, **dadurch gekennzeichnet, daß** die Ansenkung (6) in eine Bohrung (7) mit gegenüber dem Durchmesser der Ansenkung (6) verringertem Durchmesser übergeht, und daß die Gangscheibe (5) einen in die Bohrung (7) eingreifenden Zapfen (5b) hat.

6. Schere nach Anspruch 5, **dadurch gekennzeichnet, daß** der O-Ring (8) den Zapfen (5b) der Gangscheibe (5) reibschlüssig umgibt.

7. Schere nach einem der Ansprüche 3 bis 6, **dadurch gekennzeichnet, daß** der O-Ring (8) eine Shorehärte im Bereich von A70 P 583 hat.

## Claims

1. Scissors comprising a motion plate (5) which is let into a countersink (6) in the lift cam portion of one of the two scissor members (1,2) and on the exposed plate surface of which slides the lift cam portion of the other scissor member upon opening and closing, **characterised in that** the motion plate (5) is mounted elastically in the countersink (6).

2. Scissors according to claim 1 **characterised in that** the countersink (6) is of a stepped configuration.

3. Scissors according to claim 1 or 2 **characterised in that** the elastic mounting of the motion plate (5) comprises an O-ring (8) arranged in the countersink (6).

4. Scissors according to one of claims 1 to 3 **characterised in that** the O-ring (8) in glued into the countersink (6).

5. Scissors according to one of claims 1 to 4 **characterised in that** the countersink (6) goes into a bore (7) of a diameter that is reduced in relation to the diameter of the countersink (6) and that the motion plate (5) has a projection (5b) which engages into the bore (7).

6. Scissors according to claim 5 **characterised in that** the O-ring (8) surrounds the projection (5b) of the motion plate (5) in frictional engagement.

7. Scissors according to one of claims 3 to 6 **characterised in that** the O-ring (8) is of a Shore hardness in the region of A70 P 583.

## Revendications

1. Cisailles avec un disque de glissement (5) enchâssé dans un évidement (6) pratiqué dans la pose de l'une des deux parties de cisailles (1, 2), la pose de l'autre partie de cisailles glissant sur la surface exposée dudit disque à l'ouverture et à la fermeture, **caractérisées en ce que** le disque de glissement (5) est monté de manière élastique dans l'évidement (6).

2. Cisailles selon la revendication 2, **caractérisées en ce que** l'évidement (6) est étagé.

3. Cisailles selon la revendication 1 ou 2, **caractérisées en ce que** le montage élastique du disque de glissement (5) est obtenu au moyen d'un élément torique (8) agencé dans l'évidement (6).

4. Cisailles selon l'une des revendications 1 à 3, **caractérisées en ce que** l'élément torique (8) est collé dans l'évidement (6).

5. Cisailles selon l'une des revendications 1 à 4, **caractérisées en ce que** l'évidement (6) se prolonge en un alésage (7) d'un diamètre inférieur à celui de l'évidement (6), et **en ce que** le disque de glissement (5) présente un téton (5b) s'engageant dans l'alésage (7).

6. Cisailles selon la revendication 5, **caractérisées en ce que** l'élément torique (8) entoure le téton (5b) du disque de glissement (5) selon un assemblage avec friction.

7. Cisailles selon l'une des revendications 3 à 6, **caractérisées en ce que** l'élément torique (8) présente une dureté Shore A de l'ordre de 70 (P 583).
